# EUROPÄISCHE PATENTSCHRIFT

(11) **EP 3 421 745 B1**
(45) Veröffentlichungstag und Bekanntmachung des Hinweises auf die Patenterteilung: **28.10.2020**
(21) Anmeldenummer: 17210170.1
(22) Anmeldetag: 22.12.2017
(51) Int. Cl.: F01N 3/28, F01N 13/16

(54) **BAUEINHEIT FÜR EINE ABGASANLAGE**
CONSTRUCTION UNIT FOR AN EXHAUST SYSTEM
UNITÉ STRUCTURALE POUR UN SYSTÈME D'ÉCHAPPEMENT

(30) Priorität: 26.06.2017 DE 102017114134
(43) Veröffentlichungstag der Anmeldung: 02.01.2019
(73) Patentinhaber: Friedrich Boysen GmbH & Co. KG, 72213 Altensteig (DE)
(72) Erfinder: Bosch, Henry, 75365 Calw (DE); Sailer, Dennis, 72213 Altensteig (DE); Schmidt, Jürgen, 75417 Mühlacker (DE)
(74) Vertreter: Manitz Finsterwald Patent- und Rechtsanwaltspartnerschaft mbB

(56) Entgegenhaltungen:
- EP-A1- 2 889 338
- DE-A1- 2 621 474
- DE-A1-102009 027 687
- GB-A- 2 328 979
- US-A1- 2009 205 324

## Beschreibung

Die vorliegende Erfindung betrifft eine Baueinheit für eine Abgasanlage zur Führung eines Abgasstroms, insbesondere einer Brennkraftmaschine.

Eine derartige Baueinheit ist grundsätzlich bekannt, zum Beispiel aus den Druckschriften DE 26 21 474 A1, GB 2 328 979 A oder EP 2 889 338 A1. Eine Baueinheit mit den Merkmalen des Oberbegriffs des Anspruchs 1 ist in der Druckschrift US 2009 / 0205324 A1 offenbart.

Eine derartige Baueinheit kommt beispielsweise in Systemen zur Reduzierung der Stickoxidemission einer Brennkraftmaschine, insbesondere eines Dieselmotors, mittels selektiver katalytischer Reduktion (SCR) zum Einsatz. Allgemein wird dabei Ammoniak als Reduktionsmittel verwendet, welcher aus einer in den Abgasstrom eingespritzten Harnstoff-Wasser-Lösung gewonnenen wird.

Für eine besonders effiziente, stöchiometrische Reaktion zwischen dem aus der Harnstoff-Wasser-Lösung generierten Ammoniak und den Stickoxiden des Abgases ist es günstig, wenn die eingespritzte Harnstoff-Wasser-Lösung vor Erreichen des Katalysators möglichst vollständig verdampft und verteilt wird. Dabei gewinnt neben der reinen Tröpfchenverdampfung in einer fluidischen Phase auch zunehmend die Verdunstung der Harnstoff-Wasser-Tröpfchen an einer (im Betrieb heißen) Oberfläche der Baueinheit an Bedeutung, was darauf zurückzuführen ist, dass aufgrund einer stets kompakter werdenden Bauweise moderner Abgasanlagen immer weniger freie Wegstrecke für die Tröpfchenverdampfung zur Verfügung steht.

Eine Möglichkeit die Verdunstungsrate der Tröpfchen der Harnstoff-Wasser-Lösung an einer Oberfläche der Baueinheit zu erhöhen, besteht darin, die Baueinheit aus einem Material mit hoher Wärmeleitfähigkeit zu fertigen, so dass durch einen genügend hohen Wärmetransport stets ausreichend Wärme für die Ver dunstung der Harnstoff-Wasser-Lösung an der Oberfläche des Bauteils zur Verfügung steht. Es erweist sich jedoch als nachteilig, dass die typischerweise verwendeten Materialien mit hoher Wärmeleitfähigkeit, wie zum Beispiel Kupfer oder ein niedrig legierter Stahl, unter den im Abgasstrom herrschenden Bedingungen leicht korrodieren, wodurch die Lebensdauer der Baueinheit signifikant herabgesetzt ist. Eine Aufgabe der Erfindung ist es, eine effizientere und gleichzeitig beständigere Baueinheit für eine Abgasanlage der eingangs genannten Art zu schaffen.

Zur Lösung der Aufgabe ist eine Baueinheit mit den Merkmalen des Anspruchs 1 vorgesehen. Die erfindungsgemäße Baueinheit für eine Abgasanlage zur Führung eines Abgasstroms umfasst einen Grundkörper, welcher zumindest abschnittsweise ein erstes Material mit einer ersten Wärmeleitfähigkeit aufweist, und eine Beschichtung, welche ein zweites Material mit einer relativ zu der ersten Wärmeleitfähigkeit geringeren zweiten Wärmeleitfähigkeit aufweist und welche den Grundkörper, in einem Bereich des ersten Materials, auf einer dem Abgasstrom zugewandten Seite zumindest abschnittsweise bedeckt.

Der Erfindung liegt der allgemeine Gedanke zugrunde, die Verdampfungsrate einer Harnstoff-Wasser-Lösung durch eine Baueinheit mit einem Grundkörper aus zumindest abschnittsweise einem ersten Material mit einer erhöhten Wärmeleitfähigkeit zu erhöhen und gleichzeitig den Grundkörper der Baueinheit durch eine Beschichtung mit einem zweiten Material, welches eine geringere Wärmeleitfähigkeit aufweist als das erste Material, vor Korrosion zu schützen. Mit anderen Worten wird durch die erhöhte Wärmeleitfähigkeit des ersten Materials erreicht, dass die für die Verdampfung notwendige Wärmeenergiemenge optimal an die Stellen der Baueinheit gelangt, an welchen die Harnstoff-Wasser-Lösung verdampfen soll. Durch die Beschichtung aus einem im Vergleich zu dem ersten Material reaktionsträgeren zweiten Material wird eine Korrosion des Grundkörpers der Baueinheit effektiv unterbunden.

Eine derartige erfindungsgemäße Baueinheit bietet die Vorteile, einer verbesserten Effizienz der selektiven katalytischen Reaktion sowie einer erhöhten Lebensdauer der Baueinheit.

Als Beschichtung ist hier allgemein eine Beschichtung mit einer Schicht zu verstehen, welche sowohl eine Dünnschicht sein kann als auch eine Schicht mit Schichtdicken, wie sie für Folien oder Bleche üblich sind. Die Beschichtung kann eine gleichmäßige oder lokal variierende Schichtdicke aufweisen.

Vorteilhafte Ausbildungen der Erfindung sind den Unteransprüchen, der Beschreibung und den Zeichnungen zu entnehmen.

Um eine genügend hohe Verdampfungsrate der Harnstoff-Wasser-Lösung zu erreichen, ist die Wärmeleitfähigkeit des ersten Materials mindestens doppelt so hoch, vorzugsweise mindestens viermal so hoch und besonders bevorzugt mindestens zehnmal so hoch, wie die Wärmeleitfähigkeit des zweiten Materials. Insbesondere kann das erste Material eine Wärmeleitfähigkeit von mindestens 80 W/(m·K), bevorzugt von mindestens 150 W/(m·K) und besonders bevorzugt von mindestens 400 W/(m·K) aufweisen.

Typischerweise ist die Wärmeleitfähigkeit von Metallen wie Aluminium, Kupfer, Silber oder Zink besonders hoch, weshalb es vorteilhaft ist, wenn das erste Material aus zumindest einem der vorstehend genannten Metallen besteht. Aus Metall bestehend bedeutet in diesem Zusammenhang, dass das erste Material aus einem unlegierten Metall besteht, welches allenfalls unvermeidbare Verunreinigungen enthalten kann.

Alternativ kann das erste Material eine Legierung sein, welche zumindest eines der vorstehend genannten Metalle umfasst. Die Legierung ist vorzugsweise eine Kupfer-Legierung, wie zum Beispiel eine im Wesentlichen Zink beinhaltende Kupfer-Legierung (Messing), eine im Wesentlichen Zinn beinhaltende Kupfer-Legierung (Bronze) oder eine Kupfer-Legierung umfassend Zinn, Zink und gegebenenfalls Blei (Rotguss). Es können aber auch Eisenlegierungen als erstes Material in Betracht kommen. Beispielsweise kann das erste Material ein niedrig legierter Stahl sein, welcher dadurch definiert ist, dass der Massenanteil eines seiner Legierungselemente unter 5 % liegt.

Überraschenderweise hat es sich erwiesen, dass das zweite Material eine besonders hohe Beständigkeit gegenüber den im Abgasstrom auftretenden Gasen sowie der Harnstoff-Wasser-Lösung bzw. Ammoniak aufweist, wenn erfindungsgemäß das zweite Material Nickel, eine Nickel-haltige Legierung oder ein Edelstahl ist. Besteht das zweite Material lediglich aus Nickel, so handelt es sich hierbei um unlegiertes Nickel, welches allenfalls unvermeidbare Verunreinigungen enthalten kann. Anstelle eines Edelstahls kann auch eine andere nicht-rostende bzw. korrosionsbeständige Stahllegierung verwendet werden, insbesondere welche sich durch einen Mindestgehalt von 10,5 % Chrom auszeichnet. Grundsätzlich können als zweites Material aber auch andere zum Korrosionsschutz verwendete Materialien, wie zum Beispiel Chrom oder ein Korrosionsschutzlack, geeignet sein, wobei aufgrund der im Abgasstrom herrschenden hohen Temperaturen besonderer Wert auf eine hohe Wärmebeständigkeit und/oder eine hohe Schmelztemperatur des Materials gelegt werden sollte.

Bevorzugt ist der Grundkörper zumindest abschnittsweise, insbesondere vollständig, als Blechbauteil mit zwei gegenüberliegenden Oberflächen ausgebildet, wobei zumindest eine der Oberflächen, insbesondere die dem Abgasstrom zugewandte Oberfläche, zumindest abschnittsweise, insbesondere im Wesentlichen vollständig, von der Beschichtung bedeckt ist.

Ein besonders hoher Schutz vor Korrosion des Grundkörpers kann erreicht werden, wenn der Grundkörper nicht nur einseitig beschichtet ist, sondern wenn die Beschichtung im Wesentlichen die beiden gegenüberliegenden Oberflächen zumindest abschnittsweise, insbesondere vollständig, bedeckt. Dabei kann eine das Blechbauteil begrenzende Begrenzungskante freiliegen, d.h. keine Beschichtung aufweisen. Dies kann insbesondere der Fall sein, wenn der Grundkörper ein mit der Beschichtung beschichtetes Blechbauteil ist, welches beispielsweise mittels eines Stanzverfahrens oder eines Laserschneidprozesses hergestellt wurde.

Ein noch höherer Schutz vor Korrosion des Grundkörpers ergibt sich, wenn nicht nur die Oberfläche oder Oberflächen des Grundkörpers mit der Beschichtung bedeckt sind, sondern auch zumindest abschnittsweise die Begrenzungskante des als Blechbauteil ausgestalteten Grundkörpers. Mit anderen Worten erstreckt sich die Beschichtung sowohl zumindest abschnittsweise über eine Oberfläche des Grundkörpers als auch zumindest abschnittsweise über dessen Begrenzungskante. Dabei kann die die Begrenzungskante bedeckende Beschichtung einstückig aus der die Oberfläche(n) bedeckenden Beschichtung hervorgehen. Zusätzlich oder alternativ kann die die Begrenzungskante bedeckende Beschichtung zu der die Fläche bedeckenden Beschichtung zumindest abschnittsweise separat ausgebildet sein. Insbesondere kann die Beschichtung den Grundkörper, d.h. auch dessen Begrenzungskante(n), vollständig umgeben. Als Begrenzungskante ist hier die Schmalseite des Blechbauteils zu verstehen.

Vorzugsweise ist die Beschichtung mittels zumindest eines der folgenden Verfahren auf den Grundkörper aufgebracht: galvanisches Abscheiden, vakuumbasiertes Beschichtungsverfahren, Plattieren, Lackbeschichtung. Zu den vakuumbasierten Beschichtungsverfahren zählen beispielsweise chemische Gasphasenabscheidungsverfahren, insbesondere die plasmaunterstütze chemische Gasphasenabscheidung, aber auch physikalische Gasphasenabscheidungsverfahren, wie zum Beispiel Aufdampfverfahren oder physikalisches Zerstäuben, welches auch als Sputter-Verfahren bekannt ist. Bildet eine Folie oder ein Blech die Beschichtung des Grundkörpers, so kann die Beschichtung mittels Plattieren, insbesondere Walzplattieren, und/oder mittels eines Verbundlots auf den Grundkörper aufgebracht sein. Als Verbundlot kann beispielsweise ein Kupfer-, Nickel, oder Eisenbasislot verwendet werden. Die Lackbeschichtung kann beispielsweise mittels Tauchbeschichtung, Streichen, Aufsprühen oder einem beliebigen anderen Lackbeschichtungsverfahren erfolgen. Es versteht sich, dass die Oberfläche oder die Oberflächen und/oder die Begrenzungskante oder die Begrenzungskanten des Grundkörpers mit demselben Verfahren oder aber auch mit unterschiedlichen Verfahren beschichtet werden können.

Um eine möglichst hohe Stabilität der Haftung der Beschichtung auf dem Grundkörper sowie eine gute Wärmeübertragung von dem Grundkörper auf die Beschichtung zu gewährleisten, ist es von Vorteil, wenn die Beschichtung form- und/oder kraft- und/oder stoffschlüssig an dem Grundkörper angebracht ist.

Grundsätzlich ist der Begriff "Baueinheit" im vorliegenden Kontext breit zu verstehen. Eine Baueinheit für eine Abgasanlage kann eine beliebige Komponente oder ein beliebiger Bestandteil der Abgasanlage sein, auch ein Abschnitt der Abgasanlage mit mehreren Komponenten. Ein Rohr oder Rohrabschnitt oder eine Funktionseinheit (z.B. ein Schalldämpfer oder eine Abgasreinigungseinrichtung) bzw. ein Bestandteil davon ist ebenfalls eine Baueinheit im Sinne der vorliegenden Erfindung. Bevorzugt dient die Baueinheit zum Verdampfen und Verteilen eines Fluids, insbesondere einer Harnstoff-Wasser-Lösung, in dem Abgasstrom der Brennkraftmaschine und kann insbesondere ein statischer Mischer sein

Manche der Materialien, die für den Grundkörper oder die Beschichtung verwendet werden können, lassen sich schlecht oder gar nicht schweißen. In diesen Fällen ist es vorteilhaft, eine form- oder kraftschlüssige Verbindung zwischen Bestandteilen der Baueinheit und/oder zwischen der Baueinheit und anderen Bautei len der Abgasanlage zu wählen, wie etwa eine Schraubverbindung, Nieten, Falzen oder Bördeln. Auch eine Kombination verschiedener Verbindungsarten ist denkbar.

Nachfolgend wird die Erfindung rein beispielhaft anhand von möglichen Ausführungsformen unter Bezugnahme auf die beigefügten Zeichnungen beschrieben. Es zeigen:
- Fig. 1: eine Schnitt durch eine erfindungsgemäße Baueinheit gemäß einer ersten Ausführungsform;
- Fig. 2: eine Schnitt durch eine erfindungsgemäße Baueinheit gemäß einer zweiten Ausführungsform;
- Fig. 3: eine Schnitt durch eine erfindungsgemäße Baueinheit gemäß einer dritten Ausführungsform;
- Fig. 4: eine Schnitt durch eine erfindungsgemäße Baueinheit gemäß einer vierten Ausführungsform; und
- Fig. 5: eine Schnitt durch eine erfindungsgemäße Baueinheit gemäß einer fünften Ausführungsform.

Die Fig. 1 bis 5 zeigen jeweils Schnitte durch unterschiedliche Ausführungsformen einer Baueinheit für eine nicht weiter dargestellte Abgasanlage zur Führung eines Abgasstroms einer Brennkraftmaschine. Konkret handelt es sich bei den in Fig. 1 bis 5 dargestellten Querschnittansichten jeweils um einen Abschnitt eines statischen Mischers (Baueinheit), welcher zum Verdampfen und Verteilen eines Fluids, insbesondere einer Harnstoff-Wasser-Lösung, in dem Abgasstrom der Brennkraftmaschine dient. Grundsätzlich kann das erfindungsgemäße Konzept aber auch bei anderen Komponenten einer Abgasanlage zum Einsatz gelangen.

Die Baueinheit umfasst einen Grundkörper 10, welcher in den dargestellten Ausführungsbeispielen als Blechbauteil ausgebildet ist und welcher zumindest abschnittsweise ein erstes Material mit einer ersten Wärmeleitfähigkeit umfasst. Das Blechbauteil weist zwei gegenüberliegende Oberflächen 12 auf und ist durch eine umlaufende Begrenzungskante 14 begrenzt, welche die Schmalseite des Grundkörpers 10 bildet.

Der Grundkörper 10 ist ferner auf mindestens einer dem Abgasstrom zugewandten Seite mit einer Beschichtung 16 bedeckt. Konkret ist der Grundkörper 10 in den dargestellten Ausführungsbeispielen zumindest auf den beiden gegenüberliegenden Oberflächen 12 mit der Beschichtung 16 bedeckt. Die Beschichtung 16 dient zum Schutz des Grundkörpers 10 vor Korrosion und umfasst ein zweites Material mit einer zweiten Wärmeleitfähigkeit, welche im Vergleich zur ersten Wärmeleitfähigkeit des ersten Materials geringer ist. Dabei kann die zweite Wärmeleitfähigkeit des zweiten Materials mindestens um die Hälfte geringer, vorzugsweise um das Vierfache und besonders bevorzugt um das Zehnfache geringer sein als die erste Wärmeleitfähigkeit des ersten Materials, wobei das erste Material eine Wärmeleitfähigkeit von mindestens 80 W/(m·K), bevorzugt von mindestens 150 W/(m·K) und besonders bevorzugt von mindestens 400 W/(m·K) aufweist.

Das erste Material kann beispielsweise aus zumindest einem der folgenden Metalle Aluminium, Kupfer, Silber oder Zink bestehen oder eine Legierung sein, welche zumindest eines dieser Metalle umfasst. Dahingegen kann das zweite Material zum Beispiel Nickel, eine Nickel-haltige Legierung, oder ein Edelstahl sein.

Bei der Beschichtung des Grundkörpers 10 mit der Beschichtung 16 kann beispielsweise mindestens eines der folgenden Verfahren zur Anwendung gelangen: galvanisches Abscheiden, vakuumbasiertes Beschichten, Plattieren, Lackbeschichten, wobei zur besseren Wärmeübertragung von dem Grundkörper 10 auf die Beschichtung 16 sowie verbesserten Haftungseigenschaften der Beschichtung 16 auf dem Grundkörper 10 die Beschichtung 16 form- und/oder kraft- und/oder stoffschlüssig an dem Grundkörper 10 aufgebracht ist.

In den in Fig. 1 bis 5 dargestellten Ausführungsformen ist die die Oberflächen 12 bedeckende Beschichtung 16 mittels Walzplattieren einer Folie oder eines Blechs auf den Oberflächen 12 aufgebracht. Es ist aber auch denkbar, dass die Beschichtung 16 mindestens einer der Oberflächen 12 eine mittels eines vakuumbasierten Beschichtungsverfahrens abgeschiedene Dünnschicht ist.

Gemäß einer in Fig. 1 dargestellten ersten Ausführungsform der Baueinheit ist der Grundkörper 10 lediglich auf zwei gegenüberliegenden Oberflächen 12 des Grundkörpers 10 jeweils mit einer Beschichtung 16 bedeckt, so dass die Begrenzungskanten 14 des Grundkörpers 10 unbedeckt bzw. freiliegend sind. Es versteht sich, dass auch nur eine der beiden Oberflächen 12 mit der Beschichtung 16 bedeckt sein kann.

Um einen noch besseren Schutz des Grundkörpers 10 gegen Korrosion zu erreichen, können nicht nur die beiden gegenüberliegenden Oberflächen 12 des Grundkörpers 10 mit einer Beschichtung 16 bedeckt sein, sondern auch die jeweiligen Begrenzungskanten14, wie es in den in Fig. 2 bis 5 gezeigten Ausführungsformen dargestellt ist. Mit anderen Worten ist der Grundkörper 10 vollständig mit der Beschichtung 16 bedeckt. Es versteht sich, dass aber auch mindestens eine der Begrenzungskanten 14 des Grundkörpers 10 unbeschichtet sein kann.

Gemäß einer zweiten Ausführungsform der Baueinheit (Fig. 2) ist der Grundkörper 10 auf beiden Oberflächen 12 derart beschichtet, dass die Beschichtungen 16 über die Begrenzungskanten 14 überstehen. Durch Umbiegen oder Falzen der überstehenden Abschnitte einer der beiden Beschichtungen 16, hier der oberen Beschichtung 16, gelangen die umgebogenen Abschnitte der oberen Beschichtung 16 mit den überstehenden Abschnitten der anderen Beschichtung 16, hier der unteren Beschichtung 16, zur Anlage, wodurch die Begrenzungskanten 14 ebenfalls durch die Beschichtung 16 bedeckt bzw. geschützt sind.

Wie anhand von Fig. 2 zu erkennen ist, steht die untere Beschichtung 16 weniger über die Begrenzungskanten 14 über, als die obere Beschichtung 16, so dass die umgebogenen Abschnitte der oberen Beschichtung 16 mit den überstehenden Abschnitten der unteren Beschichtung 16 im Wesentlichen bündig abschließen, was aber nicht zwingend genau so vorgesehen sein muss.

Die in Fig.3 dargestellte dritte Ausführungsform der Baueinheit unterscheidet sich von der zweiten Ausführungsform der Baueinheit darin, dass die Beschichtungen 16 der unteren und der oberen Oberfläche 12 derart weit über die Begrenzungskanten 14 des Grundkörpers 10 überstehen, dass jeweils ein überstehender Abschnitt länger ist und zur Abdeckung der Begrenzungskante 14 dient und der jeweils andere überstehende Abschnitt kürzer ist und zur Auflage des umgebogenen, längeren Abschnitts dient.

Gemäß einer in Fig. 4 dargestellten vierten Ausführungsform sind die Beschichtungen 16 der oberen und der unteren Oberfläche 12 derart weit überstehend, dass die überstehenden Abschnitte der Beschichtungen 16 durch Zusammenpressen eine gemeinsame Falz 18 bilden, welche die Begrenzungskanten 14 des Grundkörpers 10 vor Korrosion schützt.

Die Beschichtung 16 an den Begrenzungskanten 14 des Grundkörpers 10 kann aber nicht nur einstückig aus den die Oberflächen 12 bedeckenden Beschichtungen 16 hervorgehen (Fig. 2 bis 4), sondern auch separat zu den die Oberflächen 12 bedeckenden Beschichtungen 16 ausgebildet sein. Insbesondere kann die Beschichtung 16 der Begrenzungskanten 14 mittels eines anderen Verfahrens auf die Begrenzungskanten 14 des Grundkörpers 10 aufgebracht sein. Beispielsweise sind in der in Fig. 5 dargestellten fünften Ausführungsform der Baueinheit die Oberflächen 12 des Grundkörpers 10 mittels einer walzplattierten Beschichtung 16 bedeckt, wohingegen die Beschichtung 16 der Begrenzungskanten 14 einen Korrosionsschutz mittels klassischer Korrosionsschutzmittel, zum Beispiel auf Lackbasis, oder durch Vernickelung umfasst, die durch Spritzen, Streichen, Aufdampfen oder dergleichen aufgebracht sein können.

### Bezugszeichenliste

- 10: Grundkörper
- 12: Oberfläche
- 14: Begrenzungskante
- 16: Beschichtung
- 18: Falz

## Patentansprüche

1. Baueinheit für eine Abgasanlage zur Führung eines Abgasstroms, insbesondere einer Brennkraftmaschine, mit einem Grundkörper (10), welcher zumindest abschnittsweise ein erstes Material mit einer ersten Wärmeleitfähigkeit umfasst, und mit einer Beschichtung (16), welche ein zweites Material mit einer relativ zu der ersten Wärmeleitfähigkeit geringeren zweiten Wärmeleitfähigkeit umfasst und welche den Grundkörper (10), in einem Bereich des ersten Materials, auf einer dem Abgasstrom zugewandten Seite zumindest abschnittsweise bedeckt,
**dadurch gekennzeichnet, dass**
das zweite Material Nickel, eine Nickel-haltige Legierung, oder ein Edelstahl ist.

2. Baueinheit nach Anspruch 1,
**dadurch gekennzeichnet, dass**
die Wärmeleitfähigkeit des ersten Materials mindestens doppelt so hoch, vorzugsweise mindestens viermal so hoch und besonders bevorzugt mindestens zehnmal so hoch ist wie die Wärmeleitfähigkeit des zweiten Materials.

3. Baueinheit nach Anspruch 1 oder 2,
**dadurch gekennzeichnet, dass**
das erste Material eine Wärmeleitfähigkeit von mindestens 80 W/(m·K), bevorzugt von mindestens 150 W/(m·K) und besonders bevorzugt von mindestens 400 W/(m·K) aufweist.

4. Baueinheit nach zumindest einem der vorstehenden Ansprüche,
dadurch **gekennzeichne**t, dass
das erste Material aus zumindest einem der folgenden Metalle Aluminium, Kupfer, Silber oder Zink besteht oder eine Legierung ist, welche zumindest eines der vorstehenden Metalle umfasst.

5. Baueinheit nach zumindest einem der vorstehenden Ansprüche,
**dadurch gekennzeichnet, dass**
der Grundkörper (10) zumindest abschnittsweise, insbesondere vollständig, als Blechbauteil mit zwei gegenüberliegenden Oberflächen (12) ausgebildet ist, wobei zumindest eine der Oberflächen (12) zumindest abschnittsweise, insbesondere im Wesentlichen vollständig, von der Beschichtung (16) bedeckt ist.

6. Baueinheit nach Anspruch 5,
**dadurch gekennzeichnet, dass**
die Beschichtung (16) die beiden gegenüberliegenden Oberflächen (12) zumindest abschnittsweise, insbesondere im Wesentlichen vollständig, bedeckt.

7. Baueinheit nach Anspruch 5 oder 6,
**dadurch gekennzeichnet, dass**
die Beschichtung (16) ferner eine Begrenzungskante (14) des Blechbauteils zumindest abschnittsweise bedeckt und die die Begrenzungskante (14) bedeckende Beschichtung (16) einstückig aus der die Oberfläche (12) bedeckenden Beschichtung (16) hervorgeht und/oder die die Begrenzungskante (14) bedeckende Beschichtung (16) zu der die Oberfläche (12) bedeckenden Beschichtung (16) zumindest abschnittsweise separat ausgebildet ist.

8. Baueinheit nach zumindest einem der vorstehenden Ansprüche,
**dadurch gekennzeichnet, dass**
die Beschichtung (16) mittels zumindest eines der folgenden Verfahren auf dem Grundkörper (10) aufgebracht ist: galvanisches Abscheiden, vakuumbasiertes Beschichtungsverfahren, Plattieren, Lackbeschichtung.

9. Baueinheit nach zumindest einem der vorstehenden Ansprüche,
**dadurch gekennzeichnet, dass**
die Beschichtung (16) form- und/oder kraft- und/oder stoffschlüssig an dem Grundkörper (10) angebracht ist.

10. Baueinheit nach zumindest einem der vorstehenden Ansprüche,
**dadurch gekennzeichnet, dass**
die Baueinheit zum Verdampfen und Verteilen eines Fluids, insbesondere einer Harnstoff-Wasser-Lösung, in dem Abgasstrom einer Brennkraftmaschine geeignet und ausgebildet ist.

## Claims

1. An assembly for an exhaust gas system for guiding an exhaust gas flow, in particular of an internal combustion engine, having a base body (10), which at least sectionally comprises a first material having a first thermal conductivity, and having a coating (16) which comprises a second material having a second thermal conductivity lower relative to the first thermal conductivity and which at least sectionally covers the base body (10), in a region of the first material, on a side facing the exhaust gas flow,
**characterized in that**
the second material is nickel, an alloy containing nickel or a stainless steel.

2. An assembly in accordance with claim 1,
**characterized in that**
the thermal conductivity of the first material is at least twice as high, preferably at least four times as high, and particularly preferably at least ten times as high, as the thermal conductivity of the second material.

3. An assembly in accordance with claim 1 or claim 2,
**characterized in that**
the first material has a thermal conductivity of at least 80 W/(m·K), preferably of at least 150 W/(m·K), and particularly preferably of at least 400 W/(m·K).

4. An assembly in accordance with at least one of the preceding claims,
**characterized in that**
the first material comprises at least one of the following metals aluminum, copper, silver or zinc or is an alloy which comprises at least one of the preceding metals.

5. An assembly in accordance with at least one of the preceding claims,
**characterized in that**
the base body (10) is at least sectionally configured, in particular completely configured, as a sheet metal component having two oppositely disposed surfaces (12), with at least one of the surfaces (12) being at least sectionally covered, in particular substantially completely covered, by the coating (16).

6. An assembly in accordance with claim 5,
**characterized in that**
the coating (16) at least sectionally covers, in particular substantially completely covers, the two oppositely disposed surfaces (12).

7. An assembly in accordance with claim 5 or claim 6,
**characterized in that**
the coating (16) further at least sectionally covers a boundary edge (14) of the sheet metal component and the coating (16) covering the boundary edge (14) projects in one piece from the coating (16) covering the surface (12) and/or the coating (16) covering the boundary edge (14) is formed at least sectionally separately from the coating (16) covering the surface (12).

8. An assembly in accordance with at least one of the preceding claims,
**characterized in that**
the coating (16) is applied to the base body (10) by means of at least one of the following processes: galvanic deposition, a vacuum-based coating process, plating, lacquer coating.

9. An assembly in accordance with at least one of the preceding claims,
**characterized in that**
the coating (16) is applied to the base body (10) in a form-fitted and/or force-transmitting and/or bonded manner.

10. An assembly in accordance with at least one of the preceding claims,
**characterized in that**
the assembly is suitable and configured to evaporate and distribute a fluid, in particular a urea-water solution, in the exhaust gas flow of an internal combustion engine.

## Revendications

1. Ensemble structurel pour un système d'échappement destiné à guider un flux de gaz d'échappement, en particulier d'un moteur à combustion interne, comprenant un corps de base (10) qui contient au moins localement un premier matériau ayant une première conductivité thermique, et comprenant un revêtement (16) qui contient un second matériau ayant une seconde conductivité thermique inférieure à la première conductivité thermique et qui recouvre au moins localement le corps de base (10) dans une zone du premier matériau sur un côté orienté vers le flux de gaz d'échappement,
**caractérisé en ce que**
le second matériau est du nickel, un alliage contenant du nickel ou un acier inoxydable.

2. Ensemble structurel selon la revendication 1,
**caractérisé en ce que**
la conductivité thermique du premier matériau est au moins deux fois plus élevée, de préférence au moins quatre fois plus élevée et de manière particulièrement préférée au moins dix fois plus élevée que la conductivité thermique du second matériau.

3. Ensemble structurel selon la revendication 1 ou 2,
**caractérisé en ce que**
le premier matériau présente une conductivité thermique d'au moins 80 W/(m·K), de préférence d'au moins 150 W/(m·K) et de manière particulièrement préférée d'au moins 400 W/(m·K).

4. Ensemble structurel selon l'une au moins des revendications précédentes,
**caractérisé en ce que**
le premier matériau est constitué d'au moins un des métaux suivants : aluminium, cuivre, argent ou zinc, ou est un alliage contenant au moins un des métaux mentionnés.

5. Ensemble structurel selon l'une au moins des revendications précédentes,
**caractérisé en ce que**
le corps de base (10) est réalisé au moins localement, en particulier complètement, sous la forme d'une pièce en tôle présentant deux surfaces opposées (12), l'une au moins des surfaces (12) étant recouverte au moins localement, en particulier sensiblement complètement, par le revêtement (16).

6. Ensemble structurel selon la revendication 5,
**caractérisé en ce que**
le revêtement (16) recouvre au moins localement, de préférence sensiblement complètement, les deux surfaces opposées (12).

7. Ensemble structurel selon la revendication 5 ou 6,
**caractérisé en ce que**
le revêtement (16) recouvre en outre au moins localement un bord de délimitation (14) de la pièce en tôle, et le revêtement (16) recouvrant le bord de délimitation (14) émerge en une seule pièce du revêtement (16) recouvrant la surface (12), et/ou le revêtement (16) recouvrant le bord de délimitation (14) est formé au moins localement séparément du revêtement (16) recouvrant la surface (12).

8. Ensemble structurel selon l'une au moins des revendications précédentes,
**caractérisé en ce que**
le revêtement (16) est appliqué sur le corps de base (10) au moyen d'au moins un des procédés suivants : déposition galvanique, procédé de revêtement sous vide, placage, revêtement de laque.

9. Ensemble structurel selon l'une au moins des revendications précédentes,
**caractérisé en ce que**
le revêtement (16) est appliqué par coopération de forme et/ou de force et/ou de matière sur le corps de base (10).

10. Ensemble structurel selon l'une au moins des revendications précédentes,
**caractérisé en ce que**
l'ensemble structurel est approprié et réalisé pour évaporer et répartir un fluide, en particulier une solution urée-eau, dans le flux de gaz d'échappement d'un moteur à combustion interne.
